# EUROPÄISCHE PATENTSCHRIFT

(11) **EP 0 468 390 B1**
(45) Veröffentlichungstag und Bekanntmachung des Hinweises auf die Patenterteilung: **20.03.1996**
(21) Anmeldenummer: 91112208.3
(22) Anmeldetag: 20.07.1991
(51) Int. Cl.: B65H 54/00, B65H 54/22, B65H 54/34, B65H 75/18

(54) **Verfahren und Vorrichtung zur Bildung einer Fadenendreserve-wicklung auf Spulen an einer Textilmaschine**
Method and device for forming a spare lap with a thread end on a bobbin of a textile machine
Procédé et disposition pour former l'embobinage d'une réserve de fil sur les bobines d'une machine textile

(30) Priorität: 21.07.1990 DE 4023291
(43) Veröffentlichungstag der Anmeldung: 29.01.1992
(73) Patentinhaber: Rieter Ingolstadt Spinnereimaschinenbau Aktiengesellschaft, D-85046 Ingolstadt (DE)
(72) Erfinder: Greis, Dietmar, W-8070 Ingolstadt (DE); Mayer, Walter, W-8070 Ingolstadt (DE)

(56) Entgegenhaltungen:
- EP-A- 0 063 040
- DD-A- 285 493
- DE-A- 1 760 243
- DE-A- 2 328 828
- DE-A- 2 506 930
- GB-A- 1 370 544

## Beschreibung

Die Erfindung betrifft ein Verfahren zum Herstellen einer Fadenendreserve an einer Kreuzspule, wobei nach Erreichen eines bestimmten Durchmessers der Spule oder Menge des Fadens der Faden über die Mantelfläche hinweg und anschließend wieder zurück auf die Mantelfläche der Kreuzspule geführt wird.

Aus der DE-OS 17 60 243 ist es bekannt, auf dem oberen Ende der Spulenhülse einige Parallelwindungen aufzuwickeln, so daß das Fadenende der Spule leicht gefunden und mühelos erfaßt werden kann. Aus der DE-OS 25 06 930 ist es bekannt, mittels Sauggreifern am Hülsenende das Fadenende aufzuwickeln, wobei die Textilspule wieder in Wickelrichtung gedreht wird und der Sauggreifer am Ende der Spulenhülse stehen bleibt.

Aus der DE 36 02 574 ist es bekannt, mit Hilfe eines Bedinungsaggregats, das mit einer Fadenansaugvorrichtung und einer Fadenleitvorrichtung ausgestattet ist, den angesaugten, für die Fadenendreserve vorgesehenen Faden durch die Fadenleitvorrichtung in den Zwickel, der von der Hülse- und Spulenstirnseite gebildet wird, zu verlegen.

Beim Herstellen von Fadenreserven ist es weiter bekannt, zu deren Festlegen auf der Hülse die ersten Windungen der Fadenreserve von den folgenden zu Überwinden und dadurch auf der Hülse festzulegen.

Fadenendreserven insbesondere bei konischen Hülsen, bei denen die Fadenendreserve auf dem Teil der Hülse, die den geringeren Durchmesser besitzt, abgelegt wird, haben den Nachteil, daß beim Handhaben der Spule die Gefahr besteht, daß die Fadenendreserve von der Hülse abrutscht. Dadurch kann das Fadenende geschädigt werden, und der Vorteil des leichteren Auffinden des Fadenendes geht verloren. Es ist bekannt, im Bereich der Ablage der Anfangsfadenreserve Markierungen in Form von flachen Eindrückungen auf der Hülse anzubringen. Deren Aufgabe besteht hauptsächlich darin, die Oberfläche der Hülse für das Festziehen der Fadenreserve vorzubereiten. Ein Verrutschen der Reservewindungen auf der Hülse kann aufgrund ihrer flachen Form kaum verhindert werden. Dies ist auch nicht notwendig, da die Fadenreserve anschließend überwickelt und dadurch festgelegt wird.

Aus der DE-A 37 37 122 ist ein Verfahren zum Herstellen einer Fadenendreserve bekannt, bei dem nach Beendigung der Spulenbildung der Faden über die Mantelfläche der Spule hinweg auf die Stirnseite der Spule geführt wird, wovon er anschließend wieder auf die Mantelfläche der Spule gebracht wird. Dabei kann der Faden auch die Hülse der Spule berühren oder umwinden. Das hier gezeigte Verfahren hat den Nachteil, daß ohne Rücksicht darauf, wie der Faden auf der Mantelfläche der Spule abgelegt ist, er von dieser heruntergeführt wird. Dies kann dazu führen, daß das letzte Stück auf der Mantelfläche der Spule in Form eines Bogens vorliegt, so daß nach dem Herunterführen des Fadens dieser das Bogenstück mit herabziehen kann, wodurch der Faden an Spannung verliert und die ganze Fadenendreserve von der Stirnseite der Spule abfallen kann. Dies muß dabei nicht sogleich geschehen, sondern das kann während des weiteren Transportes der fertigen Spule erfolgen. Ein weiterer Nachteil besteht darin, daß der Faden, wenn er auf die Hülse aufgewunden wird, insbesonderes wenn es sich um eine konische Hülse handelt, ebenfalls an Spannung verliert, da er die Möglichkeit hat, in Richtung des kleineren Durchmessers der Hülse zu gleiten, wodurch seine Umfangslänge größer wird als der Durchmesser der Hülse an dieser Stelle, so daß er ohne Spannung auf der Hülse liegt. Im weiteren Transport der Spule kann sich die Fadenendreserve im ungünstigsten Fall vollständig von der Spule ablösen.

Aufgabe der vorliegenden Erfindung ist es, ein Verfahren zum Herstellen einer Fadenendreserve vorzuschlagen, mit dessen Hilfe es möglich ist, eine Fadenendreserve insbesondere auch bei konischen Hülsen so herzustellen, daß ein Ablösen der Fadenendreserve von der Spule verhindert wird.

Diese Aufgabe wird durch das erfindungsgemäße Verfahren zum Bilden einer Fadenendreserve gemäß dem Anspruch 1 gelöst.

Für die Weiterverarbeitung der Spule ist es von Vorteil, wenn die Fadenendreserve leicht zu erfassen ist. Dies wird dadurch erreicht, daß die Hülse wenigstens vom Faden der Fadenendreserve berührt wird. Die Position der Fadenendreserve wird dadurch in Bezug auf die Hülse definiert, so daß insbesondere das automatische Suchen und Erfassen möglich ist. Besonders vorteilhaft ist es, dabei den Faden an einer definierten Stelle auf der Hülse abzulegen. Besonders einfach kann dies bei Verwendung einer mit einer Rille ausgestatteten Hülse erfolgen. Das Suchen und Erfassen der Fadenendreserve ist bei einer gemäß dem Verfahren der Erfindung gebildeten Spule zusätzlich auch auf der Mantelfläche der Spule möglich, da das Fadenende auf der Mantelfläche der Spule zu liegen kommt.

Durch das Verlegen des Fadens zurück auf die Umfangsfläche der Spule kann das Ende der Fadenendreserve sicher fixiert werden. Das Fadenende haftet dabei mit seiner haarigen Oberfläche auf der der Spule. Aufwendige Maßnahmen und Vorrichtungen, wie sie bisher verwendet wurden und die letztlich unbefriedigend blieben, können vermieden werden. Besonders günstig ist es, wenn das Fadenende nach dem Zurückführen auf die Mantelfläche der Spule auf diese aufgedrückt wird. Dadurch entsteht ein intensiver Kontakt, der das Fadenende mit der Oberfläche der Spule verzahnt und dadurch fixiert. Besonders einfach geschieht dies mittels der Friktionswalze, die z.B. während der Bildung der Fadenendreserve zum Antrieb der Spule dient.

Besonders günstig ist es, wenn beim Ablegen der Faden unter Spannung steht, weil dadurch der Faden auf seiner gesamten Länge mit der Spulenoberfläche in Kontakt kommt. Steht der Faden unter Spannung, wird auch die Fadenendreserve mit Spannung auf der Hülse abgelegt. Eine gut gespannte Fadenendreserve neigt weniger zum Rutschen auf der Hülse. Ein weiterer Vorteil der erfindungsgemäßen Bildung der Fadenendreserve ist, daß auch ein wesentlicher Teil der Fadenendreserve auf der Mantelfläche der Spule verlegt werden kann. Dadurch braucht die Fadenendreserve auf der Hülse nur sehr wenig Platz. Außerdem ist die Gefahr des Abrutschens der Fadenendreserve von der Hülse um so kleiner, je weniger Faden auf der Hülse abgelegt ist. Bei Ablage von wenigen Windungen ist ein leichtes und schnelles Erfassen der Fadenendreserve möglich und es besteht die Sicherheit gegen Abrutschen der Fadenendreserve von der Hülse.

Eine weitere vorteilhafte Maßnahme ist es, den Faden zur Bildung der Fadenendreserve vor dem Herunterführen von der Mantelfläche der Spule parallel zur Kante der Spule zu verlegen. Dadurch wird verhindert, daß der Faden auf der Spule seine Spannung verliert, wodurch die Fadenendreserve sich lockern und dadurch von der Hülse lösen könnte. Besonders günstig ist es die parallele Verlegung mit Abstand zur Spulenkante auszuführen, damit diese nicht von der Spule abrutschen kann.

In weiterer vorteilhafter Ausgestaltung der Erfindung ist vorgesehen, die Spule zur Bildung der Fadenendreserve stillzusetzen. Besonders zeitsparend ist die Fadenendreserve zu bilden ohne die Spule oder Spulstelle stillzusetzen. Dazu kann die Führung des Fadens vorteilhaft durch den Fadenführer für die normale Aufwindung erfolgen. Besonders günstig ist dazu die Vorrichtung der DE 3734478 A1 geeignet. Die Trennung des Fadens erfolgt dann nach der Bildung der Fadenendreserve.

Durch die Verwendung einer Hülse mit einer Rille ist es möglich, eine Fadenendreserve so zu bilden, daß sie vor dem Ablösen von der Hülse weitgehend sicher ist. Dies ist besonders vorteilhaft bei konischen Hülsen. Die Fadenendreserve wird meist auf dem Teil der Hülse mit dem kleineren Durchmesser gebildet, wo ein Rutschen der Fadenendreserve zu deren Ablösen führt. Durch das Vorhandensein einer Rille kann dies verhindert werden. Diese Form einer Durchmesserveränderung ist am günstigsten, da sie das Abrollen der Hülse auf der Friktionswalze nicht behindert. Besonders vorteilhaft ist eine um den gesamten Umfang der Hülse reichende Rille, weil dadurch die Differenz der Umfangslänge von Rillengrund und Hülse möglichst groß ist. Ein in der Rille liegendes Fadenstück kann aus der Rille nur dann herausrutschen, wenn es an Länge zunimmt. Da eine Längenänderung des Fadens jedoch praktisch nicht möglich ist, wird der Faden in der Rille fixiert. Die Fadenendreserve kann dadurch auf der Hülse festgehalten werden, da die übrigen Windungen der Fadenendreserve unter Spannung gehalten werden. Weitere vorteilhafte Ausgestaltungen der Erfindung sind in den Unteransprüchen beschrieben.

Im folgenden wird die Erfindung anhand von zeichnerischen Darstellungen beschrieben. Es zeigen:
- Figur 1: eine fertig bewickelte konische Spule mit einer erfindungsgemäßen Fadenendreserve;
- Figur 2: eine Seitenansicht der Spule von Figur 1 mit der Fadenendreserve;
- Figur 3: eine Seitenansicht einer Spule mit einer Fadenendreserve, die nicht auf der Hülse abgelegt ist, gemäß dem Stand der Technik;
- Figur 4: eine Spulstelle in der Seitenansicht;
- Figur 5: die Spulstelle von Figur 4 in der Vorderansicht;
- Figur 6: eine konische Hülse.

Die konische Spule von Figur 1 besitzt am größeren Ende ihrer Hülse 2 eine in bekannter Weise gebildete Fadenreserve 31 sowie am anderen Ende der Hülse 2, die mit einer Rille 20 ausgestattet ist, eine erfindungsgemäße Fadenendreserve 4. Der Einfachheit halber ist die Spule nicht in ihrer ganzen Breite dargestellt. Nach dem Ansetzen des Fadens 3 an der Hülse 2, dem Bilden der Fadenreserve 31 und dem Aufwinden einer vorgegebenen Garnmenge wird in bekannter Weise die Spinnstelle stillgesetzt und die Anlieferung des Fadens 3 unterbrochen. Nach dem Stillsetzen der Spulstelle wird einem Bedienautomaten der Auftrag erteilt, die stillgesetzte Spulstelle zu versorgen. Dies geschieht z.B. durch einen Spulenwechselwagen. Zum Bilden der Fadenendreserve wird dann vom Wartungsautomaten zunächst das Fadenende der stillgesetzten Spule gesucht, die Fadenendreserve gebildet und die Spule aus ihrer Spulstelle entnommen. Die Spule in Figur 1 ist fertig mit einer Fadenendreserve 4 bewickelt und bereits aus der Spulstelle entnommen.

Nach dem Suchen und Auffinden des Fadens wird zunächst Faden von der Spule abgewickelt und in einer Saugvorrichtung aufgenommen. Anschließendwird die Spule in Aufwinderichtung gedreht, ohne den Faden zu verlegen, wodurch parallele Windungen 41 auf der Spule gebildet werden. Durch diese definierte Ablage des Faden wird vermieden, daß beim Herunterführen des Fadens zum Bilden der Fadenendreserve eine Schlaufe, die ohne Spannung auf der Spule abgelegt ist, ensteht. Nach dem Ausbilden der parallelen Windungen 41 wird von einem Fadenführer der Faden seitlich über die Kante der Spule geführt, wodurch sich die Fadenreserve 4 beim Weiterdrehen der Spule um die Hülse wickelt, bevor sie durch den Fadenführer zurück in Richtung Spule geführt und von dieser auf ihrer Mantelfläche 10 aufgewunden wird. Dargestellt sind der Beginn 42 der parallelen Windungen 41, wo der Faden aus der normalen Verlegung in die parallele Windungen 41 übergeht. Von den parallelen Windungen aus wird ein Fadenstück 43 zur Spulenkante 12 geführt. Nach dem Zurückführen zur Spulenkante 12 der Spule 1 wird das Fadenende 31 auf der Mantelfläche 10 der Spule 1 in Richtung Spulenmitte geführt und auf dieser abgelegt. Der Endabschnitt 310 des Fadens legt sich dabei an die Mantelfläche 10 der Spule an. Durch seine Haarigkeit legt sich das Fadenende fest auf der Mantelfläche der Spule ab. Da die gesamte Oberfläche der Spule ebenfalls haarig ist, besteht keine Gefahr, daß sich das Fadenende oder der Endabschnitt 310 von der Mantelfläche 10 der Spule ablöst. Die Fadenendreserve 4 ist dadurch gegen das Abrutschen von der Hülse 2 gesichert. Während der Bildung der Fadenendreserve und der parallelen Windungen 41 wird der Faden unter Spannung gehalten, bis er wieder auf die Mantelfläche der Spule zurückgeführt ist. Wenn die Fadenendreserve zumindest leicht unter Spannung steht, kann sicherer verhindert werden, daß sie sich von der Hülse ablöst.

Die auf der Hülse abgelegte Fadenendreserve 4 ist definiert auf der Hülse abgelegt. Dies ist mit Hilfe der Rille 20 besonders einfach möglich. Durch diese definierte Positionierung der Fadenendreserve auf der Hülse ist bei der Weiterverarbeitung der Spule gewährleistet, daß die Fadenendreserve sowohl von Hand als auch maschinell sicher gefunden und ergriffen werden kann.

Neben der Fadenendreserve 4, die mit Abstand zum stirnseitigen Spulenende 120 verläuft, besitzen auch die Teile der Fadenendreserve, die von der Spulenkante 12 bis auf die Hülse 2 und wieder zurück führen, einen Abstand zum stirnseitigen Ende 120 der Spule. Dadurch ist ein Ergreifen, insbesondere ein Absaugen der Fadenendreserve zum Weiterverarbeiten der Spule besonders einfach. Durch das Verlegen des Fadenendes 30 auf der Mantelfläche 10 der Spule 1 kann die Fadenendreseve auch von der Mantelfläche der Spule aus abgezogen werden.

Eine weitere Maßnahme, um die Fadenendreserve sicher zu fixieren, ist die, das Fadenstück 43 sowie das Fadenende 30 mit möglichst steilem Winkel zur Spulenkante hin und von dieser zurück auf und von der Mantelfläche zu führen. Dazu ist es erforderlich, die parallelen Windungen 41 mit größerem Abstand zur Spulenkante 12 zu verlegen.

Figur 2 zeigt eine Seitenansicht einer Spule ähnlich der von Figur 1. Im Gegensatz zu dieser, bei der die Umschlingung des Fadens um die Hülse weniger als 360°C beträgt, ist die Umschlingung der Hülse in Figur 2 ca. 2,5 mal dem Umfang der Hülse. Ein Überkreuzen zwischen absteigendem und aufsteigendem Teil der Fadenendreserve, wie in Figur 1, ist nicht erforderlich. Das auf der Mantelfläche der Spule abgelegte Fadendende 30 umschlingt die Spule nur auf ca. 1/4 ihrer Umfangslänge. Durch ein kurzes Fadenende ist ein einfaches Ablösen der Fadenendreserve von der Spule gewährleistet. Für einen sicheren Halt des Fadenendes und damit der Fadenendreserve ist dadurch gesorgt, daß nach dem Ablegen des Fadenendes auf der Spule das Fadenende von einer Andrückrolle überrollt und auf die Mantelfläche gedrückt wird. Dadurch verzahnt sich das Fadenende mit der Oberfläche der Spule, so daß ein Herabrutschen verhindert wird. Als Andrückrolle wird vorteilhafterweise die Antriebsrolle 51, die die Spule während der Fadensuche dreht, verwendet.

Figur 3 zeigt eine Seitenansicht einer Spule gemäß dem Stand der Technik, bei der die Fadenendreserve 4 nach dem Herunterführen von der Mantelfläche 10 der Spule, ohne die Hülse 2 zu berühren, auf die Mantelfläche zurückgeführt ist.

Figur 4 zeigt eine Spulstelle 11. Von einem Spulenarm 110 wird eine Spule 1 gehalten. Diese ist zum Stillsetzen von ihrer Friktionswalze 111 abgehoben. Ein weiterer Faden wird von der Fadenlieferstelle 112 nicht nachgeliefert. Vor der Spulstelle 11 ist ein Wartungswagen 6 in Position gefahren. Dieser besitzt Mittel zum Suchen des Fadens an der stillgesetzten Spule 1, Mittel zum Antreiben der Spule und Mittel zum Verlegen des Fadens auf der Spule. Nach dem Stillsetzen der Spule, nachdem eine vorgegebene Fadenlänge oder eine vorgegebene Fadenmenge aufgewunden worden ist, hat sich der Wartungswagen 6 selbstständig in Position vor der Spulstelle gebracht. Die Spule ist von ihrem normalen Antriebsmittel, der Friktionswalze 111, die auch zum Verlegen des Fadens auf der Spule dienen kann, abgehoben. Zum Bilden der Fadenendreserve, die vom Wartungswagen 6 vorgenommen wird, muß zunächst das Fadenende, das auf die Mantelfläche der Spule aufgewunden wurde, gesucht und ergriffen werden. Dies erfolgt dadurch, daß der Spule ein Antriebsmittel zugestellt wird, die Antriebsrolle 51, mit der der Wartungswagen in der Lage ist, die Spule in beide Drehrichtungen zu drehen. Anschließend oder gleichzeitig wird der Mantelfläche der Spule vom Wartungswagen aus ein Mittel zum Suchen des Fadenendes zugestellt. Es ist dies die pneumatische Saugdüse 65, die dicht an die Mantelfläche der Spule herangeführt wird und so deren Oberfläche besaugt. Die Saugdüse 65 ist dabei so ausgebildet, daß sie die ganze Spulenbreite besaugt. Während des Besaugens der Mantelfläche der Spule wird diese in Abwickelrichtung durch die Antriebsrolle 51 des Wartungswagen 6 gedreht. Dadurch gerät das Fadenende in den Bereich der pneumatischen Saugdüse 65 und wird in diese eingesaugt. Über eine Überwachungseinrichtung (nicht gezeigt), die innerhalb eines Luftkanals der pneumatischen Saugdüse angeordnet ist, wird festgestellt, wann eine ausreichende Fadenmenge von der Spule abgewickelt worden ist. Daraufhin schwenkt die Saugdüse von der Mantelfläche der Spule zurück, wodurch sich eine von der Absaugung des Fadens bis zur Mantelfläche der Spule reichende Fadenbahn 7 bildet. Nachdem eine vorbestimmte Garnmenge von der Spule abgewickelt wurde, wird die Antriebsrolle 51 stillgesetzt. Daraufhin schwenkt in die Fadenbahn 7 ein Fadenführer zum Verlegen des Fadens ein. Dieser ist als Gewindespindel ausgebildet. Die Fadenbahn 7 ist dabei so gewählt, daß nach dem Herabführen des Fadens 3 zum Bilden der Fadenendreserve auf die Hülse 2 der Faden weiterhin im Bereich des Fadenführers verbleibt. Dadurch ist gewährleistet, daß der Faden vom Fadenführer wieder zurück auf die Mantelfläche der Spule geführt werden kann. Besonders günstig ist es, den Fadenführer bis dicht an die Oberfläche der Spule zu bringen, weil dadurch der Faden leichter wieder auf die Mantelfläche zurückgeführt werden kann. Nachdem der Fadenführer in die Fadenbahn 7 des Fadens 3 geführt wurde, wird die Antriebsrolle 51 mit umgekehrter Drehrichtung in Bewegung gesetzt, so daß der Faden zunächst wieder auf der Mantelfläche der Spule aufgewickelt wird. Dabei erfolgt keine Verlegung des Fadens, so daß sich je nach Einschaltdauer der Antriebsrolle, die mit der Länge des abgesaugten Fadens abgestimmt sein muß, eine oder mehrere parallele Windungen 41 (Figur 1) auf der Spule aufgewickelt werden. Die Stelle, wo die Parallelen Windungen auf der Spule aufgewickelt werden, hängt davon ab, wie der Faden von der pneumatischen Saugdüse gehalten wird. Wenn bereits der Fadenführer in die Fadenbahn 7 geschwenkt ist, kann durch diesen die Position der parallelen Windungen bestimmt werden.

Nach dem Beenden der Herstellung der parallelen Windungen wird die Spindel in Bewegung gesetzt, so daß der Faden über die Kante der Spule hinausgeführt wird und auf die Hülse herabfällt. Dabei wird der entstehende Fadenüberschuß von der Absaugung der pneumatischen Saugdüse 65 aufgenommen. Gleichzeitig oder nach dem Herabrutschen des Fadens auf die Hülse wird zum Bilden der Fadenendreserve durch die Antriebsrolle 51 die Spule in Aufwickelrichtung gedreht. Abhängig von der Dauer wird mehr oder weniger Fadenendreserve gebildet. Zum Zurückführen des Fadens auf die Mantelfläche der Spule wird die Spindel in umgekehrter Richtung in Bewegung gesetzt, so daß mit der anderen Seite der Spindelflanke der Faden über die Spulenkante auf die Mantelfläche der Spule geführt wird. Während des gesamten Vorgangs wird der Faden durch die Saugdüse gespannt gehalten. Durch die sich drehende Spule wird der vorher in der Saugdüse angesaugte Faden auf der Spule abgelegt. Soll erreicht werden, daß möglichst wenig Faden auf der Mantelfläche der Spule abgelegt wird, kann der Faden geschnitten werden. Durch Weiterdrehen der Spule durch das Antriebsmittel 51 wird das Fadenende von diesem überwickelt und dadurch sicher auf der Spule festgelegt. Dies kann auch dadurch erfolgen, daß die Spule auf ihre Friktionswalze 111, die die Spule antreibt, abgesenkt wird. Nach dem Bilden der Fadenendreserve kann die Spule von einem Spulenwechselwagen oder vom Wartungswagen aus der Spulstelle in bekannter Weise entnommen und durch eine leere Hülse ersetzt werden.

In Figur 5 ist die Zuordnung der Saugdüse und der Spindel zur Spule in der Draufsicht gezeigt. Durch die asymmetrische Ausbildung der pneumatischen Saugdüse wird erreicht, daß der Faden nach dem Ergeifen in den Bereich der Spindel 66 gebracht wird, so daß diese durch Schwenken in die Fadenbahn 7 den Faden in ihrer Führungsrillen aufnehmen kann. Der Faden tritt durch einen Schlitz in der Saugdüse aus. Entweder durch entsprechendes Anordnen der Antriebsrolle 51 oder durch eine genügende Verlegung des Fadenendes durch die Spindel 66 wird gewährleistet, daß das Fadenende zum Andrücken durch die Antriebsrolle 51 überrollt wird.

Figur 6 zeigt eine konische Bördelhülse. An ihrem Ende mit großem Durchmesser besitzt sie eine Markierung 25 zum Aufnehmen der Fadenreserve. An ihrem Ende mit dem kleineren Durchmesser ist die Hülse mit einer Durchmesseränderung, die als Rille ausgebildet ist, ausgestattet. Dieses Ende besitzt eine Bördelung, zum besseren Ablaufen des Fadens bei der Weiterverarbeitung der Spule. Zum besseren Ablaufen des Fadens ist der Bereich der Bördelung 26 so ausgebildet, daß der Faden mit geringer Reibung über das Ende der Hülse laufen kann. Bei Papierhülsen geschieht dies durch Überschleifen der Oberfläche. Um ein leichteres Einlaufen der Fadenendreserve in die Rille zu gewährleisten, ist die Hülse 2 darüberhinaus im Bereich zwischen der Rille und dem Bereich, in dem die Windungen der Spule zu liegen kommen, mit einer besonders guten Oberflächenqualität bzw. mit einem geringen Reibwert ausgestattet. Dadurch ist gewährleistet, daß auf einfache Weise die Fadenendreserve sicher im Bereich der Rille zu liegen kommt. Ist die Hülse im Bereich zwischen der Rille und dem stirnseitigen Ende der Spule reibungsarm, besteht nicht die Gefahr, daß eine Fadenendreservewindung außerhalb der Rille gebildet wird. Diese könnte sich im Lauf der Zeit von der Hülse ablösen und in Richtung Hülsenende rutschen, wodurch die Fadenendreserve ihre Spannung verlieren würde, und die Gefahr bestünde, daß sie sich von der Hülse ablöst.

## Patentansprüche

1. Verfahren zum Herstellen einer Fadenendreserve an einer Kreuzspule, wobei nach Erreichen eines bestimmten Durchmessers der Spule oder Menge des Fadens der Faden über die Mantelfläche hinweg und anschließend wieder zurück auf die Mantelfläche der Kreuzspule geführt wird, dadurch gekennzeichnet, daß der Faden vor dem Herunterführen von der Mantelfläche der Spule auf dieser definiert abgelegt wird und der Faden in Berührung mit der Hülse gebracht wird und die Berührung im Bereich einer Durchmesserveränderung der Hülse erfolgt, so daß ein Ablösen der Fadenreserve verhindert wird.

2. Verfahren nach Anspruch 1, dadurch gekennzeichnet, daß vor dem Herunterführen des Fadens von der Mantelfläche der Spule der Faden parallel zur Spulenkante verlegt wird.

3. Verfahren nach Anspruch 2, dadurch gekennzeichnet, daß wenigstens für eine halbe Umdrehung der Spule der Faden parallel zur Spulenkante verlegt wird.

4. Verfahren nach einem oder mehreren der Ansprüche 1 bis 3, dadurch gekennzeichnet, daß der Faden über die Mantelfläche hinweg auf die Hülse der Kreuzspule und anschließend wieder zurück auf die Mantelfläche der Kreuzspule geführt wird.

5. Verfahren nach Anspruch 4, dadurch gekennzeichnet, daß der Faden mit mehr als einer Windung auf der Hülse verlegt wird.

6. Verfahren nach Anspruch 4, dadurch gekennzeichnet, daß die Hülse vom Faden mit weniger als 360° umschlungen wird.

7. Verfahren nach Anspruch 4, dadurch gekennzeichnet, daß die Umschlingung ca. 180° beträgt.

8. Verfahren zum Herstellen einer Fadenreserve nach einem oder mehreren der Ansprüche 1 bis 7, dadurch gekennzeichnet, daß die Fadenreserve in einer Rille der Hülse zur Aufnahme der Fadenreserve abgelegt wird.

9. Verfahren nach einem oder mehreren der Ansprüche 1 bis 8, dadurch gekennzeichnet, daß der auf die Mantelfläche der Spule zurückgeführte Faden durch ein Andrückmittel auf die Mantelfläche gedrückt wird.

10. Verfahren nach einem oder mehreren der Ansprüche 1 bis 9, dadurch gekennzeichnet, daß der Faden nach dem Zurückführen auf die Mantelfläche der Spule auf dieser definiert abgelegt wird.

11. Verfahren nach einem oder mehreren der Ansprüche 1 bis 10, dadurch gekennzeichnet, daß der Faden beim Bilden der Reserve und/oder beim Ablegen des Fadenendes auf der Mantelfläche der Spule unter Spannung gehalten wird.

12. Verfahren nach einem oder mehreren der Ansprüche 1 bis 11, dadurch gekennzeichnet, daß nach Erreichen eines bestimmten Spulendurchmessers oder Menge des Fadens die Spule zur Bildung der Fadenendreserve stillgesetzt wird.

13. Verfahren nach einem oder mehreren der Ansprüche 1 bis 11, dadurch gekennzeichnet, daß die Fadenendreserve gebildet wird, ohne die Spule vorher stillzusetzen.

## Claims

1. A method of producing a reserve thread end on a cross-wound bobbin, the thread being guided over the outer surface of the cross-wound bobbin and then back again onto the said outer surface after a specific diameter of the bobbin or quantity of the thread has been attained, **characterized in that** before the thread is guided down from the outer surface of the bobbin it is deposited on the bobbin in a defined manner and it is brought into contact with the sleeve, and the contact occurs in the region of a change in the diameter of the sleeve, so as to prevent the reserve thread from being separated.

2. A method according to Claim 1, **characterized in that** before the thread is guided down from the outer surface of the bobbin it is positioned parallel to the edge of the bobbin.

3. A method according to Claim 2, **characterized in that** the thread is positioned parallel to the edge of the bobbin at least for half a revolution of the bobbin.

4. A method according to one or more of Claims 1 to 3, **characterized in that** the thread is guided over the outer surface onto the sleeve of the cross-wound bobbin and then back again onto the outer surface of the cross-wound bobbin.

5. A method according to Claim 4, **characterized in that** the thread is positioned on the sleeve with more than one winding.

6. A method according to Claim 4, **characterized in that** the thread embraces the sleeve by less than 360°.

7. A method according to Claim 4, **characterized in that** the embracing amounts to approximately 180°.

8. A method of producing a reserve thread according to one or more of Claims 1 to 7, **characterized in that** the reserve thread is deposited in a groove in the sleeve for receiving the reserve thread.

9. A method according to one or more of Claims 1 to 8, **characterized in that** the thread returned to the outer surface of the bobbin is pressed onto the outer surface by a pressing device.

10. A method according to one or more of Claims 1 to 9, **characterized in that** after the thread has been returned to the outer surface of the bobbin it is deposited thereon in a defined manner.

11. A method according to one or more of Claims 1 to 10, **characterized in that** the thread is held under tension while the reserve is formed and/or while the thread end is deposited on the outer surface of the bobbin.

12. A method according to one or more of Claims 1 to 11, **characterized in that** after a specific diameter of the bobbin or quantity of the thread has been attained the bobbin is stopped in order to form the reserve thread end.

13. A method according to one or more of Claims 1 to 11, **characterized in that** the reserve thread end is formed without stopping the bobbin beforehand.

## Revendications

1. Procédé pour la formation d'une réserve de fil sur une bobine croisée où, après atteinte d'un diamètre déterminé de la bobine ou d'une quantité déterminée du fil, le fil est mené hors de la surface de la bobine et est ensuite ramené de nouveau sur la surface de la bobine croisée, caractérisé en ce que le fil est posé de façon bien définie sur la surface de la bobine avant d'être mené hors de celle-ci; en ce que le fil est amené en contact avec le tube et que le contact s'effectue dans la zone d'un changement de diamètre du tube si bien que le détachement de la réserve de fil est empêché.

2. Procédé selon la revendication 1, caractérisé en ce qu'avant d'être mené hors de la surface de la bobine, le fil est posé en spires parallèles par rapport au bord de la bobine.

3. Procédé selon la revendication 2, caractérisé en ce qu'au moins pour un demi tour de la bobine le fil est posé parallèlement par rapport au bord de la bobine.

4. Procédé selon une ou plusieurs des revendications 1 à 3, caractérisé en ce que le fil est mené hors de la surface de la bobine, sur le tube de la bobine croisée et qu'il est ensuite ramené de nouveau sur la surface de la bobine croisée.

5. Procédé selon la revendication 4, caractérisé en ce que le fil est posé sur le tube à plus d'une spire.

6. Procédé selon la revendication 4, caractérisé en ce que le tube est enroulé par le fil à moins de 360°.

7. Procédé selon la revendication 4, caractérisé en ce que l'enroulement constitue environ 180°.

8. Procédé pour la formation d'une réserve de fil selon une ou plusieurs des revendications 1 à 7, caractérisé en ce que la réserve de fil est déposée dans une rainure prévue sur le tube et destinée à recevoir la réserve de fil.

9. Procédé selon une ou plusieurs des revendications 1 à 8, caractérisé en ce que le fil ramené sur la surface de la bobine est pressé sur la surface par un moyen de pression.

10. Procédé selon une ou plusieurs des revendications 1 à 9, caractérisé en ce qu'après avoir été ramené sur la surface de la bobine, le fil y est déposé de façon définie.

11. Procédé selon une ou plusieurs des revendications 1 à 10, caractérisé en ce que le fil est maintenu tendu lors de la formation de la réserve et/ou lors du dépôt du bout de fil sur la surface de la bobine.

12. Procédé selon une ou plusieurs des revendications 1 à 11, caractérisé en ce qu'après atteinte d'un diamètre de bobine déterminé ou d'une quantité de fil déterminée, la bobine est arrêtée pour la formation de la réserve.

13. Procédé selon une ou plusieurs des revendications 1 à 11, caractérisé en ce que la réserve de fil est effectuée sans que la bobine soit arrêtée auparavant.
